# EUROPÄISCHE PATENTSCHRIFT

(11) **EP 0 088 297 B1**
(45) Veröffentlichungstag und Bekanntmachung des Hinweises auf die Patenterteilung: **06.07.1988**
(21) Anmeldenummer: 83101818.9
(22) Anmeldetag: 24.02.1983
(51) Int. Cl.: H01H 85/16

(54) **Schmelzsicherung, insbesondere NH-Sicherung**
Fuse, especially a low-voltage power fuse
Fusible, notamment coupe-circuit de puissance basse tension

(30) Priorität: 10.03.1982 DE 3208667
(43) Veröffentlichungstag der Anmeldung: 14.09.1983
(73) Patentinhaber: SIEMENS AKTIENGESELLSCHAFT, 80333 München (DE)
(72) Erfinder: Geiger, Erwin, D-8400 Regensburg (DE); Seger, Albert, D-8411 Lappersdorf (DE)

(56) Entgegenhaltungen:
- DE-A- 1 962 269
- DE-B- 1 638 141
- DE-C- 684 361
- DE-C- 721 967
- DE-C- 1 001 386
- DE-U- 7 414 273
- US-A- 1 788 877
- US-A- 1 790 713
- US-A- 2 077 823

## Beschreibung

Die Erfindung bezieht sich auf einen elektrischen Sicherungseinsatz, insbesondere NH-Sicherungseinsatz nach Gattungsbegriff von Patentanspruch 1.

Um einen hohen Mechanisierungsgrad bei der Montage zu erzielen, wird gerne auf Schraub-und Schweißverbindungen verzichtet, die einen hohen Zeitaufwand erfordern.

Es ist eine Schmelzsicherung bekannt (DE-C-1638141), die aus einem röhrenförmigen Gehäuse aus Isolierstoff mit aufmontierten Deckplatten besteht. Eine vorgefertigte Einheit aus zwei Kontaktmessern und diese verbindende Schmelzleiter wird in das röhrenförmige Gehäuse eingeführt und arretiert. Hierbei verhindert ein an der Basis eines Kontaktmessers angebrachter knopfförmiger Bund ein Herausziehen der Schmelzleiter aus dem Gehäuse. Das Kontaktmesser wird wenige Millimeter radial nach außen versetzt, so daß eine an ihm angebrachte Nase schmal auf dem Gehäuserand aufliegt. An der gegenüberliegenden Seite des Kontaktmessers greift eine der Deckplatten des Gehäuses in eine Ausnehmung im Kontaktmesser ein. So wird verhindert, daß das Kontaktmesser in das Innere des Gehäuses zurückgleitet. Dabei ist es allerdings notwendig, das Kontaktmesser und die Deckplatte des Gehäuses in einem Arbeitsgang zu montieren.

Bei einem anderen bekannten Sicherungseinsatz (US-A-1 790 713) liegt ein Verbund aus Schmelzleiter mit Kontaktmessern beiderseits nach radialer Verlagerung in einem Gehäuse auf Schultern von Abschlußkappen auf.

Die Schultern erstrecken sich dabei in der Ebene des Schmelzleiters.

ber Erfindung liegt die Aufgabe zugrunde, einen elektrischen Sicherungseinsatz, insbesondere NH-Sicherungseinsatz zu entwickeln, bei dem die Arretierung der Kontaktmesser am Gehäuse verbessert und zugleich die Montage der Kontaktmesser vereinfacht ist.

Diese Aufgabe wird erfindungsgemäß durch eine Sicherung nach Anspruch 1 mit den kennzeichnenden Merkmalen gelöst.

Danach weist eine erste Stirnplatte an der Basis eines ersten Kontaktmessers Ausformungen auf, die mit entsprechenden Gegenausformungen des Gehäuses formschlüssig ineinandergreifen. Nach Einfügen der Einheit aus Kontaktmesser, Stirnplatte und Schmelzleiter wird das erste Kontaktmesser radial verlagert, so daß die erste Stirnplatte sich beispielsweise auf einer Rippe und auf Auflageflächen abstützen kann, die in der Öffnung am Gehäuse vorhanden sind. Diese Konstruktion verhindert ein Zurückgleiten in das Innere des Gehäuses. Danach können Abschlußplatten, die die Stirnplatte gegen die Auflageflächen andrücken, auf die Stirnseite des Gehäuses geschraubt werden. Dadurch ist das erste Kontaktmesser auch gegen Herausheben gesichert und fest arretiert.

Eine zweite Stirnplatte an der Basis eines zweiten Kontaktmessers, das dem ersten Kontaktmesser gegenüberliegt, ist mit Ausformungen derart versehen, daß sie schon in einer zentrierten Position an Auflagen am Gehäuse aufliegt. Das ermöglicht eine weitere Vereinfachung des Aufbaus.

Die zweite Stirnplatte an der Basis des zweiten Kontaktmesser kann so breit ausgebildet sein, daß sie an einer ringförmigen Auflagefläche am Gehäuse aufliegt. Dabei kann man Gehäuse ohne Rippen verwenden, was die Gehäuseherstellung erleichtert und es erlaubt, die Baueinheit aus Kontaktmessern und Schmelzleiter schneller und leichter einzuführen. Das Zurückgleiten eines Kontaktmessers in das Gehäuse kann dadurch verhindert werden, daß in Ausnehmungen in den Stirnseiten des Gehäuses zumindest ein Stift eingelegt wird, an dem die zweite Stirnplatte an der Basis des zweiten Kontaktmessers am Gehäuse schon in einer zentrierten Position aufliegt.

Zur Arretierung von Kontaktmessern sind Stifte bereits bekannt (DE-B-1 001 386). Bohrungen in den Kontaktmessern nehmen dort die Stifte auf, die lediglich verhindern können, daß die Kontaktmesser aus dem Gehäuse herausgezogen werden. Sie schützen nicht gegen Hineindrücken.

Demgegenüber verhindern die Stifte beim Sicherungseinsatz nach der Erfindung nach einer Ausführungsform, daß die Kontaktmesser in das Gehäuse zurückgedrückt werden können.

Es ist günstig, jeweils an der Stirnplatte an der zum Kontaktmesser gegenüberliegenden Seite einen Zapfen auszubilden. Dieser Zapfen hat vorteilhafterweise im Vergleich zum Kontaktmesser ein kleines Profil, um die Wärmeabfuhr beim Anschweißen des Schmelzleiters durch Schweißpunkte zu vermindern. Er dient nicht der Arretierung des Kontaktmessers, wie es dagegen bei der eingangs geschilderten, bekannten Sicherung (DE-B-1 638141) durch den knopfförmigen Bund der Fall ist.

Kontaktmesser, Stirnplatte und Zapfen können einstückig ausgebildet sein, wodurch der Übergangswiderstand der Sicherung verringert wird. Um eine größere Zahl von Schmelzleitern anzubringen, kann die Stirnplatte Ausnehmungen aufweisen, die deren Oberfläche vergrößern.

Die Abschlußplatten der Sicherung brauchen nicht stromführend zu sein und können daher aus Formstoff gefertigt sein. Es sind dann keine spannungsführenden Grifflaschen vorhanden, so daß eine Bedienungsperson geschützt ist.

Der Sicherungseinsatz nach der Erfindung läßt sich in einfacher Weise im wesentlichen aus einem fertigen Sicherungsgehäuse aus Keramik, aus Abschlußplatten und aus einer vorgefertigten Baueinheit Kontaktmesser-Schmelzleiter herstellen. Die Einheit, bestehend aus Kontaktmessern, Stirnplatten und Schmelzleiter, wird von Auflageflächen an Rändern der Stirnseiten des Sicherungsgehäuses gestützt und von den zu verschraubenden Abschlußplatten arretiert. Während bei der oben geschilderten bekannten Schmelzsicherung (DE-B-1 638141) die Stirnseite des Gehäuses in eine Nut des Kontaktmessers eingefügt werden muß, lagert beim Sicherungseinsatz nach der Erfindung das Kontaktmesser mit der Stirnplatte auf der Stirnseite des Gehäuses. Das vereinfacht die Fertigung und ergibt eine flächigere und sicherere Auflage.

Die Erfindung soll anhand von in der Zeichnung grob schematisch wiedergegebenen Ausführungsbeispielen näher erläutert werden :

In Fig. 1 ist in Explosionsdarstellung eine erfindungsgemäße Ausführungsform des Sicherungseinsatzes wiedergegeben. Eine zweite Stirnplatte ist so groß, daß sie in einer zentrierten Position an einer ringförmigen. Auflagelfäche des Gehäuses aufliegt.

In Fig. 2 ist eine weitere erfindungsgemäße Ausführungsform des Sicherungseinsatzes veranschaulicht. Hier wird ein Abgleiten einer Stirnplatte mit dem Kontaktmesser in das Gehäuse außer durch dessen Auflageflächen durch Stifte verhindert, die in Ausnehmungen in den Stirnseiten des Gehäuses zwischen Stirnplatte und dem Gehäuse liegen.

Das rohrförmige Gehäuse 1 nach Fig. 1 ist aus Isolierstoff gefertigt und umschließt einen axial eingeführten Schmelzleiter 2, der an seinen Enden jeweils ein Kontaktmesser 31 bzw. 32 aufweist.

Die Kontaktmesser 31, 32, die sich außerhalb des Gehäuses 1 befinden, weisen an ihrer Basis Stirnplatten 16 bzw. 14 auf. Die Stirnplatte 16 liegt nach radialer Verlagerung des Kontaktmessers, auf dem Rand des Gehäuses 1 auf.

Eine ringförmige Auflagefläche 5 am Rand der Durchführungsöffnungen in der Stirnseite 6 des Gehäuses 1 bildet für die Anformung 73 des zweiten Kontaktmessers 32 eine Auflage. Die Stirnplatte 16 des ersten Kontaktmessers weist Ausformungen 71 auf. Diese sind im wesentlichen oval mit nutenförmigen Ausnehmungen 20. Sie greifen formschlüssig mit einer Gegenausformung 81 des Gehäuses 1 ineinander, die ein weiter ausgebildetes Oval mit einer Rippe 21 ist.

Wegen der nutenförmigen Ausnehmungen 20 kann die untere, erste Stirnplatte 16 beim Einbau in das Gehäuse 1 an der Rippe 21 vorbeigeführt werden. Nach der Verlagerung des Kontaktmessers 31 findet die Stirnplatte 1'6 auf der Rippe 21 und der Gegenausformung eine zweite flächige Auflage.

Abschlußplatten 9 und 10, die auf die Stirnseiten 6 des Gehäuses 1 geschraubt, die Stirnplatten 14 und 16 gegen die Auflageflächen 5 am Rand des Gehäuses 1 pressen, arretieren die Kontaktmesser 31 und 32. Die Abschlußplatten 9 und 10 weisen Öffnungen für die Kontaktmesser und einen Hilfsschmelzdraht 11 auf. Sie brauchen also nicht spannungsführend zu sein und können daher aus Formstoff bestehen. Das Gleiche gilt für die Grifflaschen 12, die Teile der äußeren Abschlußplatten 10 sind. Die Abschlußplatten 9 können auch in üblicher Weise als Dichtungen aus Asbest bzw. asbestähnlichem Material ausgebildet sein.

Zwischen den Stirnplatten 14 bzw. 16 und dem Schmelzleiter 2 sind jeweils Zapfen 13 ausgebildet. Diese haben vorteilhafterweise ein kleineres Profil als die Kontaktmesser, wodurch ein oder mehrere Schmelzleiter 2 am Zapfen 13 leicht angeschweißt werden können. Kontaktmesser 31 und 32, Stirnplatte 4 und Zapfen 13 lassen sich durch mechanische Verformung aus einem Stück fertigen.

Die zweite Stirnplatte 14 weist eine im wesentlichen ovale Ausformung 73 ohne nutenförmige Ausnehmung 20 auf. Sie ist so groß ausgebildet, daß sie in einer zentrierten Position nur auf der ringförmigen Auflagefläche 5 aufliegt.

Die Einheit aus Kontaktmessern 31, 32 Stirnplatten 16, 14 und Schmelzleiter 2 wird in das Ge- . hause von oben her eingebaut. Wenn die zweite Stirnplatte 14 auf der Auflagefläche 5 aufliegt, wird der Schmelzleiter 2 überdehnt und dann die erste Stirnplatte 16 radial verlagert, so daß sie auf der Rippe 21 aufliegt.

Die zweite Stirnplatte 17 nach Fig. 2 hat eine im wesentlichen ovale Ausformung 74 und liegt außer auf der ringförmigen Auflagefläche 5 auf Stiften 18 auf. Diese werden erst nach dem Einbau der Einheit aus Kontaktmessern 31, 32, Stirnplatten 17, 22 und Schmelzleiter 2 in Ausnehmungen in der Stirnseite 6 des Gehäuses 1 eingelegt, so daß sie die Gehäuseöffnung überbrücken.

Wenn die zweite Stirnplatte 17 auf der Auflagefläche 5 und den Stiften 18 aufliegt, wird der Schmelzleiter 2 überdehnt und dann die erste Stirnplatte 22 radial verlagert.

Die erste Stirnplatte 22 weist eine im wesentlichen ovale Ausformung 72 auf. Sie greift mit einer ovalen Gegenausformung 82 des Gehäuses 1 ineinander und liegt in der radial verlagerten Position am Gehäuserand an Auflagen flächig auf.

## Patentansprüche

1. Elektrischer Sicherungseinsatz, insbesondere NH-Sicherungseinsatz mit einem rohrförmigen Gehäuse (1) aus Isolierstoff, dessen Kontaktmesser (31, 32) und Schmelzleiter (2) axial eingeführt sind und mit Vorsprüngen der Kontaktmesser (31, 32) jeweils auf einem Rand des Gehäuses (1) aufliegen, wobei Anschlußplatten (9, 10) die Kontaktmesser (31, 32) festlegen, dadurch gekennzeichnet,
- daß eine erste Stirnplatte (16, 22) an der Basis eines ersten Kontaktmessers (31) mit Ausformungen (71, 72) versehen ist, die mit entsprechenden Gegenausformungen (81, 82) des Gehäuses (1) formschlüssig ineinander greifen und in einer radial verlagerten Position am Gehäuserand an Auflagen flächig aufliegt und
- daß eine zweite Stirnplatte (14, 17) an der Basis eines zweiten Kontaktmessers (32), das dem ersten Kontaktmesser (31) gegenüberliegt, mit Ausformungen (73, 74) derart versehen ist, daß sie in einer zentrierten Position an Auflagen (5, 18) am Gehäuse (1) aufliegt.

2. Elektrischer Sicherungseinsatz nach Anspruch 1, dadurch gekennzeichnet, daß die zweite Stirnplatte (14) an der Basis des zweiten Kontaktmessers (32) so breit ausgebildet ist, daß sie an einer ringförmigen Auflagefläche (5) am Gehäuse (1) aufliegt.

3. Elektrischer Sicherungseinsatz nach Anspruch 1, dadurch gekennzeichnet, daß in Ausnehmungen in den Stirnseiten (6) des Gehäuses (1) zumindest ein Stift (18) eingelegt ist, an dem die zweite Stirnplatte (17) an der Basis des zweiten Kontaktmessers (32) am Gehäuse (1) aufliegt.

4. Elektrischer Sicherungseinsatz nach Anspruch 1, dadurch gekennzeichnet, daß die erste Stirnplatte (16) an der Basis des ersten Kontaktmessers (31) eine an Rippen (21) des Gehäuses (1) geführte nutenförmige Ausnehmung (20) aufweist.

5. Elektrischer Sicherungseinsatz nach Anspruch 1, dadurch gekennzeichnet, daß an der Stirnplatte (16.22,14,17) an der zum Kontaktmesser (31, 32) gegenüberliegenden Seite ein Zapfen (13) ausgebildet ist.

6. Elektrischer Sicherungseinsatz nach Anspruch 5, dadurch gekennzeichnet, daß Kontaktmesser (31, 32), Stirnplatte (16, 22, 14, 17) und Zapfen (13) jeweils einstückig ausgebildet sind.

7. Elektrischer Sicherungseinsatz nach Anspruch 6, dadurch gekennzeichnet, daß das Profil des Zapfens (13) kleiner als das des Kontaktmessers (31, 32) ist.

8. Elektrischer Sicherungseinsatz nach einem der Ansprüche 1 bis 7, dadurch gekennzeichnet, daß die Abschlußplatten (9, 10) aus Formstoff gebildet sind.

## Claims

1. Electrical fuse-link, more particularly low- voltage high-breaking-capacity fuse-link with a tubular housing (1) made of insulating material, the contact members (31, 32) and fuse-element (2) of which are introduced axially and are supported by projections of the contact members (31, 32), in each case, on an edge of the housing (1), with end plates (9, 10) securing the contact members (31, 32), characterised in that a first front plate (16, 22) at the base of a first contact member (31) is provided with protruding portions (71, 72), which interlock in a form-fitting manner with corresponding counter protruding portions (81, 82) of the housing (1), and is supported in a planar manner in a radially displaced position on the housing edge on supports and in that a second front plate (14,17) at the base of a second contact member (32), which lies opposite the first . contact member (31), is provided with protruding portions (73, 74) in such a way that it is supported in a centered position on supports (5, 18) on the housing (1).

2. Electrical fuse-link according to. claim 1, characterised in that the second front plate (14) at the base of the second contact member (32) is formed so that it is sufficiently wide to be supported on an annular supporting surface (5) on the housing (1).

3. Electrical fuse-link according to claim 1, characterised in that inserted into recesses in the faces (6) of the housing (1) there is at least one pin (18) on which the second front plate (17) at the base of the second contact member (32) is supported on the housing (1).

4. Electrical fuse-link according to claim 1, characterised in that the first front plate (16) at the base of the first contact member (31) has a groove-shaped recess (20) guided on ribs (21) of the housing (1).

5. Electrical fuse-link according to claim 1, characterised in that a protruding element (13) is formed on the front plate (16, 22, 14, 17) on the side opposite the contact member (31, 32).

6. Electrical fuse-link according to claim 5, characterised in that contact member (31, 32), front plate (16, 22, 14, 17) and protruding element (13) are, in each case, formed in one piece.

7. Electrical fuse-link according to claim 6, characterised in that the profile of the protruding element (13) is smaller than that of the contact member (31, 32).

8. Electrical fuse-link according to one of the claims 1 to 7, characterised in that the end plates (9, 10) are made of moulded material.

## Revendications

_{.}1. Coupe-circuit électrique à fusible, notamment coupe-circuit à fusible basse tension, comportant un boîtier de forme tubulaire (1) réalisé en un matériau isolant et dont les lames de contact (31, 32) et le conducteur fusible (2) sont insérés axialement et s'appliquent, par des parties saillantes des lames de contact (31, 32), sur les bords respectifs du boîtier (1), des plaques de raccordement (9, 10) fixant les lames de contact (31, 32) en position, caractérisé par le fait
- qu'une première plaque frontale (16, 22) située sur la base d'une première lame de contact (31) est munie de parties conformées (71, 72), qui engrènent, selon une liaison par formes complémentaires, avec des parties conformées antagonistes correspondantes (81, 82) du boîtier (1) et s'appuient, dans une position décalée radialement, sur une certaine surface sur des supports prévus sur le bord du boîtier, et
- qu'une seconde plaque frontale (14, 17) située sur la base d'une seconde lame de contact (32), qui est située en vis-à-vis de la première lame de contact (31), comporte des parties conformées (73, 74) de telle sorte qu'elle s'appuie dans une position centrée, sur les supports (5, 18) présents sur le boîtier (1).
2. Coupe-circuit électrique à fusible suivant là revendication 1, caractérisé par le fait que la seconde plaque frontale (14) située sur la base de la seconde lame de contact (32) est suffisamment large pour prendre appui sur une surface annulaire d'appui (5) ménagée sur le. boîtier (1).

3. Coupe-circuit électrique à fusible suivant la revendication 1, caractérisé par le fait que dans des évidements ménagés dans les faces frontales (6) du boîtier (1) s'engage au moins une broche (18), au niveau de laquelle la seconde plaque frontale (17) située sur la base de la seconde lame de contact (32) s'appuie sur le boîtier (1).

4. Coupe-circuit électrique à fusible suivant la revendication 1, caractérisé par le fait que la première plaque frontale (16) située sur la base de la première lame de contact (31), comporte un évidement (1) en forme de rainure, qui est guidé sur des nervures (21) du boîtier (1).

5. Coupe-circuit électrique à fusible suivant la revendication 1, caractérisé par le fait qu'un embout saillant (13) est ménagé sur la plaque frontale (16, 24, 14, 17), sur la face située à l'opposé de l'organe de contact (31, 32).

6. Coupe-circuit électrique à fusible suivant la revendication 5, caractérisé par le fait qu'une lame de contact (31, 32), une plaque frontale (16, 22, 14, 17) et un embout saillant (13) sont réalisés de manière à former respectivement un élément monobloc.

7. Coupe-circuit électrique à fusible suivant la revendication 6, caractérisé par le fait que le profil de l'embout saillant (13) est d'une hauteur inférieure à celui de la lame de contact (31, 32).

8. Coupe-circuit électrique à fusible suivant l'une des revendications 1 à 7, caractérisé par le fait que les plaques de fermeture (9, 10) sont réalisées en une matière plastique moulée.
